# EUROPÄISCHE PATENTSCHRIFT

(11) **EP 3 255 211 B1**
(45) Veröffentlichungstag und Bekanntmachung des Hinweises auf die Patenterteilung: **31.10.2018**
(21) Anmeldenummer: 16173994.1
(22) Anmeldetag: 10.06.2016
(51) Int. Cl.: E02B 17/00, E02B 17/02, B63B 15/00, B66C 13/00

(54) **JACKUP-BRÜCKENSTRUKTUR**
JACK-UP BRIDGE STRUCTURE
STRUCTURE DE PONT ÉLÉVATEUR

(43) Veröffentlichungstag der Anmeldung: 13.12.2017
(73) Patentinhaber: Neptun Ship Design GmbH, 18057 Rostock (DE)
(72) Erfinder: Arndt, Harald, 18184 Roggentin (DE)
(74) Vertreter: Garrels, Sabine

(56) Entgegenhaltungen:
- WO-A2-2014/070024
- DE-A1-102011 118 712
- DE-U1-202008 012 355
- NL-C- 2 004 402
- US-A- 3 874 180
- US-A- 4 156 577

## Beschreibung

Die Erfindung befasst sich mit einer Jackup-Brückenstruktur, welche modular aufgebaut ist und für Forschungs-, Bergungs-, Service- und/oder Installations-Schiffe zur Anwendung kommt.

Service- und/oder Installations-Schiffe werden in sehr unterschiedlichen Bereichen angewendet. Beispielsweise sind für die Errichtung und Wartung von Offshore-Anlagen, insbesondere an Offshore-Windenergie-Anlagen, sogenannte Errichterschiffe im Einsatz, welche eine sichere und technisch notwendige Position an der ermöglichen.

Obwohl die Erfindung für viele mögliche Anwendungen, beispielsweise neben der Errichtung und Reparatur von Offshore-Windenergie-Anlagen auch für Öl- bzw. Gas-Plattformen, für Forschungsschiffe, für das Heben von Schiffswracks oder den Bau und die Reparatur von Pipelines, in Frage kommt, soll hier die Beschreibung anhand von Offshore-Windenergie-Anlagen erfolgen.

Ein Offshore Windpark besteht in der Regel aus einer Vielzahl von Windenergieanlagen, welche über mehrere Quadratkilometer strukturiert verteilt sind.

Die Anlagen bestehen typischerweise aus einem Turm, der Generatorgondel und den Flügeln. Die Offshore-Windenergie-Anlagen stehen auf gerammten Rohren (Monopile)oder auf drei/mehrbeinigen Gitterstrukturfundamenten. Diese Gitterstrukturen werden mit dem Seeboden "vernagelt" oder per Saugverankerung (Suction Bucket) im Seeboden eingeschwemmt.

Für die Errichtung und Wartung von Offshore-Windparks werden spezielle Schiffe benötigt, welche über einen Schwerlastkran, Stellfläche für Komponenten von Windkraftanlagen sowie ausfahrbare Standbeine (Jackup-System) verfügen. Sogenannte Errichterschiffe, Hubschiffe (Jackup-Schiffe) oder auch geschleppte Hubinseln werden durch die Standbeine fest auf dem Meeresboden verankert, und bilden somit eine feste Arbeitsbasis.

Die bisher im Betrieb befindlichen Hubschiffe können sich mit Hilfe von hydraulischen oder elektrisch betriebenen Standbeinen (sogenannte Jackup-Legs) an einer festen Position im Meer aufstellen. Während der Fahrt sind die Beine angehoben. An der vorgesehenen Position werden diese abgesenkt und auf den Meeresboden gesetzt. Dann wird das Schiff aus dem Wasser gehoben. Die Errichterschiffe sind mit einem großen Schwerlastkran ausgestattet. Außerdem sind Unterkünfte für die Besatzung und mitunter auch ein Hubschrauberlandeplatz vorgesehen.

Traditionell werden Standbein-Konstruktionen durch den Schiffskörper gehend positioniert, was die transversalen Abstände dieser Beine maßgeblich einschränkt und die Wartung der unterhalb der Wasserlinie verbleibenden Komponenten (Bein, Füße, Pumpsysteme) entsprechend erschwert. Eine weitere Möglichkeit besteht darin, die Standbeine seitlich außerhalb der Schiffsbreite anzuordnen, wobei deren Antriebseinheiten seitlich mit der Außenhaut des Schiffes verbunden sind.

In den Veröffentlichungen EP 2617641 A1 (Bewegungsvorrichtung für eine Windturbinenanordnung und Verfahren zum Laden/Entladen einer Windturbinenanordnung damit), EP 1356205 B1 (Verfahren und Vorrichtung zur Anordnung mindestens einer Windturbine an offenem Wasser), DE 102013104278 A1 (Schwimmfähige Arbeitsplattform mit einem Hubsystem und Verfahren zum Heben bzw. Absenken einer derartigen schwimmfähigen Arbeitsplattform) und US 6808337 B1 (Meeresbauwerk) werden dazu verschiedene Konstruktionen offenbart. Diese Konstruktionen sind teilweise auch zur Nachrüstung oder den Umbau von Schiffen geeignet.

Die zu realisierenden Hebehöhen und Lastgrößen zwingen die Positionierung eines Kranes dieser Schiffe in eine kürzest mögliche Entfernung zur Windenergieanlage. Ungünstige Positionierungen des Kranes bedingen einen größer werdenden Kranausleger, welcher die Hebehöhen des Kranes einschränkt und auch das Kippmoment erhöht. Dies macht es notwendig, den Kran überdimensioniert für seine Aufgabe auszulegen, was ebenfalls Auswirkungen auf die Schiffkonstruktion hat.

In EP 2146006 A1 wird eine Plattform auf offenem Meer zum Anheben offenbart, bei der zwei schwimmende Einheiten miteinander verbunden werden und auf der Verbindung ein Kran angeordnet ist. Eine ähnliche Anordnung ist aus FR 2298474 A1 bekannt.

Die Veröffentlichung DE 202008012355 U1 beschreibt absenkbare Stützbeine, welche allerdings fest an einem definierten schwimmfähigen Schiffskörper angeordnet sind. In DE 102011118712 A1 wird ein Dockschiff offenbart, welches mit Jack-up-Beinen versehen ist. Das eigentliche Schiff kann in dieses Dockschiff einfahren und wird mit dem Dock angehoben.

In US 3874180 A1 werden verschiedene Anordnungen von Jack-up-Beinen an Schiffen oder Verbindungen von einem Schiff zu Festmachern an den Öl-Plattformen oder Windenergieanlagen offenbart. Die Jack-up-Beine sind entweder fest mit dem Schiff verbunden oder es sind andere Vorrichtungen am Schiff vorhanden, die sich mit Festmachern verbinden. Das Schiff kann auf diese Art und Weise aus dem Wasser gehoben werden, um störungsfrei Arbeiten an der Öl-Plattforme oder der Windenergieanlage durchführen zu können.

In WO 2014/070024 A2 wird ein dreibeiniges halbtauchendes Service-Schiff offenbart, welches mit einem Kran und weiteren Aufbauten für die Unterbringung von Personen ausgerüstet ist. Es hat eigene Antriebe und kann seine Einsatzgebiete selbstständig erreichen.

Die Veröffentlichung NL 2004402 C offenbart eine Offshore-Insel, welche mit Pontons für Ballastwasser und vier herausfahrbaren Beinen ausgestattet ist. Ein Kran kann wahlweise auf der Insel montiert sein. Ebenso zeigt US 4156577 A eine Plattform mit drei oder vier Standbeinen, welche durch ein Schiff transportiert werden kann.

### Darstellung der Erfindung

Aufgabe der Erfindung ist es, eine Jackup-Brückenstruktur zu entwickeln, welche unabhängig von einem Wasserfahrzeug eingesetzt werden kann, zur Nachrüstung bereits gebauter Wasserfahrzeuge geeignet ist und/oder als tragende Komponente bei der Neukonstruktion eines Jackup-Wasserfahrzeugs eingesetzt werden kann. Die Jackup-Brückenstruktur sollte modular aufgebaut sein, wobei durch gleiche Module eine Vielzahl von Anwendungen ermöglicht werden können.

Die erfindungsgemäße Lösung wird in den Ansprüchen offenbart.

Eine erfindungsgemäße Jackup-Brückenstruktur besteht aus einer schiffbauähnlichen Struktur, an welcher backbordseitig und steuerbordseitig jeweils ein Gehäuse angeordnet ist, welches der Aufnahme von nach unten ausfahrbaren Standbeinen dient. Die schiffbauähnliche Struktur, welche als schiffbauliche Aufbautenkonstruktion konzipiert ist, besteht aus mehreren Etagen und ist mit Einrichtungen zur Führung eines Schiffes und/oder zur Unterbringung von Maschinen, Anlagen und/oder Personal versehen.

In dem Gehäuse ist das Standbein mit seinem Standbein-Mechanismus und seinem notwendigen elektrischen oder hydraulischen Antriebsanlagen angeordnet.

In einer weiteren Ausführungsform ist die Jackup-Brückenstruktur mit einem Kran versehen, dessen Maschinenhaus und Antriebseinheiten sich im Innern der schiffbauähnlichen Struktur befinden, wobei die schiffbauähnliche Struktur als Kranfundament und Maschinenbereich dient.

In einer weiteren Ausführungsform sind zwei schiffbauähnliche Strukturen mittels mindestens einer Verbindungsstruktur fest miteinander verbunden. Die mindestens eine Verbindungsstruktur ist als stabilisierendes Element zwischen den schiffbauähnlichen Strukturen angeordnet und dient der Unterbringung von Versorgungsleitungen. Außerdem wird eine begehbare Verbindung zwischen den zwei schiffbauähnlichen Strukturen geschaffen. Werden zwei Verbindungsstrukturen zwischen den schiffbauähnlichen Strukturen angeordnet, liegen diese backbord- und steuerbordseitig.

In einer weiteren Ausführungsform ist die mindestens eine Verbindungsstruktur ein Schwimmdock.

Die Größe und konstruktiven Auslegung der Jackup-Brückenstruktur ist durch ihre Anwendung bestimmt. Diese ist diese so dimensioniert, dass die Jackup-Brückenstruktur beispielsweise mittels einer Barge oder eines Hubschiffs transportiert werden kann.

In einer weiteren Ausführungsform ist die Jackup-Brückenstruktur fest mit einem Wasserfahrzeug, vorzugsweise über dessen Hauptdeck, verbunden. Dies kann auch durch Nachrüstung an einem bereits gebauten Wasserfahrzeug erfolgen.

Wesentliche Vorteile der erfindungsgemäßen Jackup-Brückenstruktur ergeben sich aus den vielfältigen Anwendungsmöglichkeiten. Vorhandene Wasserfahrzeuge können an diese "angehängt" werden und somit Beinabstände realisiert werden, welche ansonsten die Neukonstruktion und Bau eines Jackup-Wasserfahrzeuges mit notwendiger Breite bei innenliegenden Beinen notwendig machen würde.

Mit der erfindungsgemäßen Jackup-Brückenstruktur können neben der autarken Anwendung Wasserfahrzeuge ausgerüstet werden, welche unabhängig von Standbeinen und deren Antriebskonstruktion gebaut werden können. Hier ergeben sich Vorteile bezüglich der Auswahl möglicher Werften und deren Baudockbreiten. Ebenso ist eine Nachrüstung auf einem vorhandenen Wasserfahrzeug möglich. Durch diese flexible modulare Gestaltung der Jackup-Brückenstruktur erschließt sich ein breites Anwendungsgebiet. Der Abstand der Standbeine ist je nach vorgesehenem Einsatz realisierbar ohne die innere Struktur des Wasserfahrzeuges sowie der internen Aggregate zu verändern.

Neubau-Wasserfahrzeuge können ohne Aufbautenstrukturen konzipiert und gebaut werden, wobei die modulare Jackup-Brückenstruktur (neu oder vorhanden) später adaptiert und intergriert werden kann. Diese Schritte lassen sich auch ortsunabhängig an verschiedenen Werftstandorten weltweit koordinieren.

Bei Montage eines Wasserfahrzeuges unterhalb der Jackup-Brückenstruktur ist es realisierbar, dass die Beine und Fundament-Abstützung komplett aus dem Wasser gehoben werden können. Hierdurch ist eine optimale Begehung dieser Bereiche möglich, was die Wartung, Revison und eventuelle Repartur dieser Anlagenteile möglich macht.

Die Jackup-Brückenstruktur ermöglich neue konzeptionelle und logistische Möglichkeiten für die Planung und Durchführung von Installationschritten an Offshore Windpark Anlagen als auch bei deren Wartung und Rückbau.

Ein weiterer Vorteil ist es, dass dynamisch positionierte Wasserfahrzeuge den Transport der Bauteile für Offshore-Windenergieanlagen zu dem Bauplatz vor Ort und damit zur Jackup-Brückenstruktur übernehmen. Diese Wasserfahrzeuge können für den Materialtransport zwischen Hersteller/Verladehafen und dem Baufeld pendeln. Auf diese Art ist der Kran ununterbrochen verfügbar. Das führt zu einer wesentlichen Zeit- und dadurch auch Kostenersparnis.

### Ausführung der Erfindung

Die Erfindung wird anhand von Zeichnungen näher erläutert. Hierzu zeigen
Figur 1 die erfindungsgemäße Jackup-Brückenstruktur in einem ersten Ausführungsbeispiel
Figur 2 ein weiteres Ausführungsbeispiel der erfindungsgemäßen Jackup-Brückenstruktur,
Figur 3 skizzenhafte Darstellung der erfindungsgemäßen Jackup-Brückenstruktur in Verbindung mit einem Wasserfahrzeug und
Figur 4 skizzenhafte Darstellung der erfindungsgemäßen Jackup-Brückenstruktur in Verbindung mit einem Wasserfahrzeug, welches angehoben ist.

Figur 1 zeigt in einem ersten Ausführungsbeispiel die erfindungsgemäße Jackup-Brückenstruktur. Die Jackup-Brückenstruktur besteht aus mehreren, modularen Einheiten. Der Grundaufbau besteht aus eine schiffbauähnlichen Struktur 2, welche sich aus verschiedenen stahlbaulichen Einheiten zusammensetzt. Die schiffbauähnliche Struktur 2 ist grundsätzlich konzeptionell einer schiffbaulichen Aufbautenkonstruktion ähnlich, statisch und dynamisch betrachtet aber entsprechend auszulegen. Sie besteht aus mehreren Etagen, die je nach Anwendung und Bedarf beispielsweise sowohl der Unterbringung von Maschinen und Anlagen, Werkstatträumen, von Personal als auch der Führung eines Wasserfahrzeugs dienen können. Die schiffbauähnliche Struktur 2 ist mit zwei backbordseitig und steuerbordseitig angeordneten Gehäusen 1, welche weitere Module darstellen, fest verbunden. In den Gehäusen 1 sind nach unten ausfahrbare Standbeine 3 mit einer Fundament-Abstützung 31 (Spudcan) und ihren, hier nicht gezeigten, Standbein-Mechanismen, beispielsweise die Beinantriebe, gelagert.

Die Gehäuse 1 für den Standbein-Mechanismus und die Standbeine 3 bilden mit den notwendigen elektrischen oder hydraulischen Antriebsanlagen eine Sektionseinheit und sind mit der schiffbauähnlichen Struktur 2 fest verbunden. Die Ausstattung dieser Einheit aus schiffbauähnlicher Struktur 2 und Gehäuse 1 für die Standbeine 3 richtet sich in der Größe und der konstruktiven Auslegung nach der möglichen Anwendung.

Des Weiteren ist in dem nach Figur 1 gezeigten Ausführungsbeispiel als weiteres Modul ein leistungsfähiger Kran 4 auf der schiffbauähnlichen Struktur 2 angeordnet. In diesem Ausführungsbeispiel dient die schiffbauähnliche Struktur 2 als Kranfundament, und nimmt im Innern die notwendigen Versorgungsanlagen für die Jackup-Brückenstruktur sowie die Antriebseinheiten für den Kran 4 auf.

Figur 2 zeigt ein weiteres Ausführungsbeispiel mit zwei Jackup-Brückenstrukturen, wobei zwei Jackup-Brückenstrukturen durch Verbindungsstrukturen 5 miteinander fest verbunden sind. Eine erste Jackup-Brückenstruktur ist mit einem Kran 4 ausgestattet und eine zweite Jackup-Brückenstruktur ist als Wohn- und Arbeitsbereich für die Mannschaft ausgeführt. In der Regel sind zwei Verbindungsstrukturen 5 vorgesehen, welche backbord- und steuerbordseitig mit der schiffbauähnlichen Struktur 2 verbunden sind. Denkbar ist es aber auch, dass eine entsprechend größer dimensionierte und zentral platzierte Verbindungsstruktur 5 ausreichend ist. Die Verbindungsstrukturen 5 verbinden die Jackup-Brückenstrukturen nicht nur von außen, sondern schaffen auch im Innern eine Verbindung, in welcher das Personal geschützt vor Wettereinflüssen von einer Jackup-Brückenstruktur zur anderen gelangen kann. Die Verbindungsstrukturen 5 haben somit mehrere Aufgaben, sie verbinden die Jackup-Brückenstrukturen miteinander und dienen gleichzeitig als Versteifung der gesamten Konstruktion. Außerdem sind sie begehbar und bieten Raum für die Versorgungsleitungen zwischen den Jackup-Brückenstrukturen. Die Verbindungsstrukturen 5 können als weiteres Modul ebenfalls als tragende Strukturen ausgelegt sein, um diese Konstruktion mittels eines Hubschiffes transportieren zu können.

Da die Jackup-Brückenstruktur modular aufgebaut ist, kann sie für die unterschiedlichsten Anwendungen modifiziert werden. So ist es möglich, eine einzelne Jackup-Brückenstruktur mittels einer Barge "huckepack" an den gewünschten Ort zu bringen. Die Standbeine 3 werden ausgefahren und im Seegrund mittels der entsprechend groß dimensionierter Fundament-Abstützungen 31 (Spudcans) durch in den Seegrund eingetriebene Rohre (Piles) verankert. Die Barge kann dann herausfahren und den Standort wieder verlassen. Die Jackup-Brückenstruktur ist autonom und verbleibt am Ort, beispielsweise um Forschungsarbeiten oder die Hebung eines Wracks durchzuführen. Das Personal kann beispielsweise eingeflogen werden, hierzu ist eine Hubschrauber-Plattform vorzusehen.

Eine andere Möglichkeit besteht darin, dass zwei Jackup-Brückenstrukturen durch ein Schwimmdock miteinander verbunden sind und an den Standort geschleppt werden. Das Schwimmdock kann im leicht gehobenen, beballasteten Zustand vor Ort geflutet werden. Zubringerbargen können mit dem Material, beispielsweise für eine Offshore-Windenergieanlage, einschwimmen. Die Standbeine 3 werden nun weiter ausgefahren während die Ballasttanks und das Schwimmdock gelenzt werden. Anschließend wird die mitgebrachten Ladung der Bargen installiert.

In den Figuren 3 und 4 wird eine weitere Anwendung skizzenhaft dargestellt, bei der zwei separate Jackup-Brückenstrukturen mit einem Wasserfahrzeug 6 in Verbindung stehen. In dem vorliegenden Ausführungsbeispiel ist eine Jackup-Brückenstruktur als Wohnraumbereich und Kommandobrücke für das Wasserfahrzeug 6 ausgeführt und die andere Jackup-Brückenstruktur ist mit einem Kran 4 verbunden. Die Standbeine 3 werden Backbord und Steuerbord am Wasserfahrzeug 6 neben der Schiffsaußenhaut nach unten geführt und positioniert, sodass die Standbeine 3 seitlich am eigentlichen Schiffskörper vorbeigeführt werden. Dadurch können Schiffe jeglicher Art mit entsprechenden festigkeitsrelevanten Modifikationen der Schiffsstrukturen aus- oder nachgerüstet werden. Die Verbindung der Jackup-Brückenstruktur mit dem Wasserfahrzeug 6 wird über die Längs-/ Querverbände des Hauptdecks realisiert, unabhängig der Außenhautkonzeption des Wasserfahrzeuges.

Figur 4 zeigt eine skizzenhafte Darstellung der Anordnung nach Figur 3 im angehobenen Zustand.

Die Art der Antriebe (hydraulisch oder elektrisch), sowie die Art der Beinkonstruktion (Rund aus Rohr, Viereckig/Dreieckig aus Stahlplatten, Gittermastsystem aus Rohr) sind je nach Einsatzzweck der Jackup-Brückenstruktur zu definieren.

Da es sich bei der vorhergehenden, detailliert beschriebenen Jackup-Brückenstruktur und deren unterschiedliche Anwendungen um Ausführungsbeispiele handelt, können sie in üblicher Weise vom Fachmann in einem weiten Umfang modifiziert werden, ohne den Bereich der Erfindung zu verlassen. Insbesondere können auch die konkreten Ausgestaltungen der Aufbauten in anderer Form als in der hier beschriebenen folgen. Ebenso kann der Kran 4 oder die Gehäuse 1 mit den Standbeinen 3 in einer anderen Form ausgestaltet werden, wenn dies aus Platzgründen bzw. designerischen Gründen notwendig ist. Weiter schließt die Verwendung der unbestimmten Artikel "ein" bzw. "eine" nicht aus, dass die betreffenden Merkmale auch mehrfach vorhanden sein können.

### Bezugszeichen

- 1: Gehäuse
- 2: schiffbauähnliche Struktur
- 3: ausfahrbare Standbeine
31 Fundament-Abstützung (Spudcan)
- 4: Kran
- 5: Verbindungsstruktur
- 6: Wasserfahrzeug

## Patentansprüche

1. Jackup-Brückenstruktur mit Gehäuse (1) zur Aufnahme von nach unten ausfahrbaren Standbeinen (3), **dadurch gekennzeichnet, dass** jeweils ein solches Gehäuse (1) backbordseitig und steuerbordseitig mit einer modularen schiffbauähnlichen Struktur (2), welche als schiffbauliche Aufbautenkonstruktion konzipiert ist, fest verbunden ist.

2. Jackup-Brückenstruktur nach Anspruch 1 **dadurch gekennzeichnet, dass** die schiffbauähnliche Struktur (2) aus mehreren Etagen besteht und mit Einrichtungen zur Führung eines Wasserfahrzeugs und/oder zur Unterbringung von Maschinen, Anlagen und/oder Personal versehen ist.

3. Jackup-Brückenstruktur nach Anspruch 1 **dadurch gekennzeichnet, dass** in dem Gehäuse (1) das Standbein (3) mit seinem Standbein-Mechanismus und seinem notwendigen elektrischen oder hydraulischen Antriebsanlagen angeordnet ist.

4. Jackup-Brückenstruktur nach Anspruch 1 **dadurch gekennzeichnet, dass** diese mit einem Kran (4) versehen ist, dessen Maschinenhaus und Antriebseinheiten sich im Innern der schiffbauähnlichen Struktur (2) befinden und dass die schiffbauähnliche Struktur (2) als Kranfundament und Maschinenbereich ausgelegt ist.

5. Jackup-Brückenstruktur nach mindestens einem der vorhergehenden Ansprüche **dadurch gekennzeichnet, dass**
zwei schiffbauähnliche Strukturen (2) mittels mindestens einer Verbindungsstruktur (5) fest miteinander verbunden sind.

6. Jackup-Brückenstruktur nach Anspruch 5 **dadurch gekennzeichnet, dass** die mindestens eine Verbindungsstruktur (5) als stabilisierendes Element zwischen den schiffbauähnlichen Strukturen (2) angeordnet ist und der Unterbringung von Versorgungsleitungen dient, sowie eine begehbare Verbindung zwischen den schiffbauähnlichen Strukturen (2) schafft.

7. Jackup-Brückenstruktur nach Anspruch 5 oder 6 **dadurch gekennzeichnet, dass**
zwei Verbindungsstrukturen (5) backbord- und steuerbordseitig mit der schiffbauähnlichen Struktur (2) verbunden sind.

8. Jackup-Brückenstruktur nach Anspruch 5 **dadurch gekennzeichnet, dass** die mindestens eine Verbindungsstruktur (5) ein Schwimmdock ist.

9. Jackup-Brückenstruktur nach mindestens einem der vorhergehenden Ansprüche **dadurch gekennzeichnet, dass**
Größe und konstruktiven Auslegung der Jackup-Brückenstruktur durch ihre Anwendung bestimmt ist.

10. Jackup-Brückenstruktur nach Anspruch 9 **dadurch gekennzeichnet, dass** diese so dimensioniert ist, dass die Jackup-Brückenstruktur mittels einer Barge oder eines Hubschiffs transportiert werden kann.

11. Jackup-Brückenstruktur nach mindestens einem der vorhergehenden Ansprüche 1 bis 9, **dadurch gekennzeichnet, dass**
diese fest mit einem Wasserfahrzeug (6) verbunden ist.

12. Jackup-Brückenstruktur nach Anspruch 11 **dadurch gekennzeichnet, dass** diese an einem Wasserfahrzeug (6) nachgerüstet ist.

## Claims

1. Jack-up bridge structure with a housing (1) for accommodating downwardly extendable standing legs (3), **characterized in that** in each case such a housing (1) is fixedly connected port and starboard side to a modular shipbuilding-like structure (2) which is designed as a shipbuilding superstructure construction.

2. Jack-up bridge structure according to Claim 1, **characterized in that** the shipbuilding-like structure (2) consists of a plurality of levels and is provided with means for guiding a watercraft and/or for accommodating machines, systems and/or personnel.

3. Jack-up bridge structure according to Claim 1, **characterized in that** the standing leg (3), together with its standing leg mechanism and its necessary electrical or hydraulic drive systems, is arranged in the housing (1).

4. Jack-up bridge structure according to Claim 1, **characterized in that** it is provided with a crane (4) whose machine house and drive units are situated within the shipbuilding-like structure (2), and **in that** the shipbuilding-like structure (2) is designed as a crane foundation and machine region.

5. Jack-up bridge structure according to at least one of the preceding claims, **characterized in that** two shipbuilding-like structures (2) are fixedly connected to one another by means of at least one connecting structure (5).

6. Jack-up bridge structure according to Claim 5, **characterized in that** the at least one connecting structure (5) is arranged as a stabilizing element between the shipbuilding-like structures (2) and serves to accommodate supply lines, and provides a walk-on connection between the shipbuilding-like structures (2) .

7. Jack-up bridge structure according to Claim 5 or 6, **characterized in that** two connecting structures (5) are connected port and starboard side to the shipbuilding-like structure (2).

8. Jack-up bridge structure according to Claim 5, **characterized in that** the at least one connecting structure (5) is a floating dock.

9. Jack-up bridge structure according to at least one of the preceding claims, **characterized in that** the size and structural design of the jack-up bridge structure are determined by its application.

10. Jack-up bridge structure according to Claim 9, **characterized in that** it is dimensioned such that the jack-up bridge structure can be transported by means of a barge or a lifting ship.

11. Jack-up bridge structure according to at least one of the preceding Claims 1 to 9, **characterized in that** it is fixedly connected to a watercraft (6).

12. Jack-up bridge structure according to Claim 11, **characterized in that** it is retrofitted to a watercraft (6) .

## Revendications

1. Structure de pont élévateur comprenant une enceinte (1) pour recevoir des pieds de support (3) pouvant être sortis vers le bas, **caractérisée en ce qu'**une telle enceinte (1) est connectée fixement du côté du bord arrière et du côté du bord de commande à une structure modulairede type construction navale (2) qui est conçue en tant que construction structurelle de type de construction navale.

2. Structure de pont élévateur selon la revendication 1, **caractérisée en ce que** la structure de type construction navale (2) se compose de plusieurs étages et est pourvue de dispositifs pour guider un bateau et/ou pour supporter des machines, des installations et/ou du personnel.

3. Structure de pont élévateur selon la revendication 1, **caractérisée en ce que** le pied de support (3) est disposé dans le boîtier (1) avec son mécanisme de pied de support et ses installations d'entraînement électriques ou hydrauliques nécessaires.

4. Structure de pont élévateur selon la revendication 1, **caractérisée en ce que** celle-ci est pourvue d'une grue (4) dont la nacelle et les unités d'entraînement se trouvent à l'intérieur de la structure de type construction navale (2) et **en ce que** la structure de type construction navale (2) est conçue sous forme de fondation de grue et de région de machine.

5. Structure de pont élévateur selon au moins l'une quelconque des revendications précédentes, **caractérisée en ce que** deux structures de type construction navale (2) sont connectées fixement l'une à l'autre au moyen d'au moins une structure de liaison (5).

6. Structure de pont élévateur selon la revendication 5, **caractérisée en ce que** l'au moins une structure de liaison (5) est disposée en tant qu'élément stabilisateur entre les structures de type construction navale (2), et sert de support pour des lignes d'alimentation, et forme une connexion praticable entre les structures de type construction navale (2).

7. Structure de pont élévateur selon la revendication 5 ou 6, **caractérisée en ce que** deux structures de liaison (5) sont connectées du côté du bord arrière et du côté du bord de commande à la structure de type construction navale (2).

8. Structure de pont élévateur selon la revendication 5, **caractérisée en ce que** l'au moins une structure de liaison (5) est un quai flottant.

9. Structure de pont élévateur selon au moins l'une quelconque des revendications précédentes, **caractérisée en ce que** la taille et la conception de la construction de la structure de pont élévateur sont déterminées par son utilisation.

10. Structure de pont élévateur selon la revendication 9, **caractérisée en ce qu'**elle est dimensionnée de telle sorte que la structure de pont élévateur puisse être transportée au moyen d'une barge ou d'un navire de levage.

11. Structure de pont élévateur selon au moins l'une quelconque des revendications précédentes 1 à 9, **caractérisée en ce que** celle-ci est connectée fixement à un bateau (6).

12. Structure de pont élévateur selon la revendication 11, **caractérisée en ce que** celle-ci est équipée en rattrapage sur un bateau (6).
